# EUROPÄISCHE PATENTSCHRIFT

(11) **EP 0 827 702 B1**
(45) Veröffentlichungstag und Bekanntmachung des Hinweises auf die Patenterteilung: **04.09.2002**
(21) Anmeldenummer: 97111454.1
(22) Anmeldetag: 07.07.1997
(51) Int. Cl.: A45D 20/12, A45D 20/10, A45D 20/00

(54) **Filtereinrichtung**
Filter for hair-dryer
Filtre pour sèche-cheveux

(30) Priorität: 05.09.1996 DE 19635933
(43) Veröffentlichungstag der Anmeldung: 11.03.1998
(73) Patentinhaber: Braun GmbH, Kronberg (DE)
(72) Erfinder: Behrendt, Jürgen, 65510 Idstein (DE); Golob, Hans-Jürgen, 61381 Friedrichsdorf (DE); Jung, Robert, 61169 Friedberg (DE); Rolf, Wilfried, 65594 Runkel-Eschenau (DE); Wonka, Boris, 63263 Neu-Isenburg (DE); Kling, Björn, 60594 Frankfurt (DE)

(56) Entgegenhaltungen:
- WO-A-95/31915
- CH-A- 676 540
- US-A- 4 924 602
- US-A- 5 490 336

## Beschreibung

Die vorliegende Erfindung betrifft eine Filtereinrichtung sowie ein Verfahren zur Reinigung einer solchen Filtereinrichtung für ein elektrisch betriebenes luftdurchströmbares Haarpflegegerät, insbesondere für einen Haartrockner, eine Warmluftlockenbürste oder dergleichen mit einem Filterelement, welches eine Innen- und eine Außenseite aufweist und wobei die Innenseite des Filterelementes im Bereich einer Lufteinlaßöffnung des Gerätes angeordnet ist.

Eine solche Filtereinrichtung ist aus der EP 0 518 035 B1 bekannt. Diese zeigt einen Haaransaugfilter, welcher zwischen einem fest mit dem Gerätegehäuse verbundenen Lufteinlaßgitter und einer abnehmbaren Gitterkappe angeordnet ist. Das Filterelement selbst ist aus einem Gewebevlies hergestellt. Zum Reinigen des Filterelementes muß zunächst die Gitterkappe entfernt und dann das Filterelement herausgenommen und gereinigt, bzw. getauscht werden. Filtereinrichtungen für luftdurchströmbare Geräte, insbesondere für Haartrockner, sind dafür vorgesehen, um ein Eindringen von unerwünschten Verunreinigungen, wie beispielsweise Haaren, Flusen, Staub oder ähnliches, in den Innenraum des Haartrockners zu vermeiden und somit eine Verschmutzung und mögliche Beschädigung des Haartrockners zu verhindern.

Bei den oben genannten Filtereinrichtungen für elektrisch betriebene luftdurchströmbare Geräte, insbesondere für Haartrockner hat sich gezeigt, daß die erforderliche Reinigung der Einrichtung durch den Benutzer nicht regelmäßig durchgeführt wird oder sogar gänzlich unterbleibt. Bei dem eingangs genannten Gerät mit einem abnehmbaren Filterelement gemäß der EP 0 518 035 B1 ist erfahrungsgemäß der Verschmutzungsgrad des vliesartigen Filterelementes nicht immer eindeutig durch den Benutzer erkennbar. Eine stärkere Verschmutzung des Filterelementes hat jedoch nachteiligerweise eine höhere thermische Belastung des Haartrockners zur Folge, welche bis zur Abschaltung oder Beschädigung des Gerätes führen kann. Die Reinigung des Filterelementes ist somit verbesserungsfähig, da zunächst die Gitterkappe demontiert, das Filterelement entnommen und anschließend gereinigt werden muß. Ferner ist durch eine unregelmäßige Struktur des vliesartigen Filterelementes eine Reinigung dadurch erschwert, daß sich vorw:egend Haare, Flusen und Staub in dem Filterelement festsetzen, bzw. verhaken.

Eine Naßreinigung des Filterelementes ist zwar möglich, erfordert jedoch eine vorschriftsmäßige Trocknung vor dem Wiedereinbau durch den Benutzer.

Andere Filtereinrichtungen, welche nicht durch eine Gitterkappe abgedeckt sind, zeigen meist eine Struktur, welche zwar das Eindringen von Flusen und Haaren in das Innere des Haartrockners verhindern, diese sind jedoch nur schwer durch den Benutzer zu reinigen. Da ferner die äußere Erscheinung eines Haartrockners mit und ohne Filter nahezu gleich ist, setzen viele Benutzer nach einer unzufriedenstellenden Reinigung des Filterelementes dieses nicht wieder auf die Lufteinlaßöffnung des Trockners auf und betreiben danach den Haartrockner ohne Filter. Somit gelangen nachteiligerweise zwangsläufig Haare, Flusen oder Staub in den Haartrockner und führen nach einer gewissen Betriebsdauer zur Verschmutzung und Überhitzung bzw. Beschädigung des Gerätes.

Aus der CH 676540 ist es weiterhin allgemein bekannt, im Lufteinlaßbereich eines Haartrockners einen Filter und/oder ein Filtergitter anzuordnen.

Aus der US 4,924,602 ist ein Haartrockner bekannt, der im Lufteinlaßbereich ein spinnennetzartig ausgebildetes Kunststoffgitter aufweist, das mit ringförmigen, radial abschnittsweise unterbrochenen Öffnungen versehen ist.

Aus der WO 95/31915 ist es daneben allgemein bekannt, eine gelochte Metallfolie im Lufteinlaßbereich des Haartrockners anzuordnen.

Weiterhin ist aus der US 5,490,336 ein Haartrockner bekannt, der im Lufteinlaßbereich einen waschbaren Schaumstoff aufweist, um Haare und Flusen vor dem Eindringen in den Haartrockner abzuhalten.

Aufgabe der vorliegenden Erfindung ist es daher, eine Filtereinrichtung für ein elektrisch betriebenes luftdurchströmbares Haarpflegegerät, insbesondere für einen Haartrockner anzugeben, welche zunächst eine Verschmutzungsanzeige enthält und dem Benutzer signalisiert, die Filtereinrichtung zu einem frühest möglichen Zeitpunkt zu reinigen. Ferner soll die Filtereinrichtung so gestaltet sein, daß die Reinigung selbst durch den Benutzer leicht durchführbar ist.

Erfindungsgemäß wird die Aufgabe bei einer oben beschriebenen Filtereinrichtung im wesentlichen durch die kennzeichnenden Merkmale des Patentanspruchs 1 gelöst. Dieser sieht vor, daß das Filterelement als eine Art Gewebe, Lochfolie oder dergleichen mit einer relativ geringen Dicke ausgebildet ist und daß die von dem Filterelement zurückgehaltenen Verunreinigungen, wie Haare, Flusen oder Staub im wesentlichen an der Außenseite des Filterelementes abgelagert werden und daß die Außenseite des Filterelementes für den Benutzer im wesentlichen frei zugänglich an dem Haarpflegegerät angeordnet ist. Das Filterelement weist ein einlagiges Gewebe mit einem Verhältnis der Maschenweite zum Fadendurchmesser von 80 µm/55 µm bis 1200 µm/400 µm auf. Erfindungsgemäß beträgt die von der Luft durchströmbare offenen Fläche des Filterelementes ca. 30 bis 60% der gesamten angeströmten Fläche des Filterelementes und die Gewebefäden, bzw. die Stege der Lochfolie weisen eine Faden-Dicke bzw. Stegbreite kleiner oder gleich 400 µm auf. Somit ist der erforderliche Luftdurchsatz durch das Gerät, insbesondere durch einen Haartrockner so groß gewählt, daß der Haartrockner nicht überhitzt. Andererseits ist durch die Fadendicke bzw. Stegbreite eine Öffnungsgröße des Filterelementes angegeben, welche Flusen und Haare effektiv zurückhält; kleinste Staubpartikel dagegen können das Filterelement passieren und den Haartrockner durchströmen.

Bei einer derartigen Filtereinrichtung hat sich vorteilhafterweise gezeigt, daß zum einen durch die erfindungsgemäße Beschaffenheit der Oberflächenstruktur des Filterelements sowie zum anderen dadurch, daß die Außenseite des Filterelementes im wesentlichen frei zugänglich ist, sich nach dem Abschalten des Gerätes, insbesondere nach dem Abschalten des Lüftermotors ein Großteil der Verunreinigungen bereits selbständig von dem Filterelement löst. Eine Kammerbildung auf der Außenseite des Filterelementes, welche von Geräten nach dem Stand der Technik bekannt ist und welche zu Ansammlungen von Haaren und Flusen in den durch das Lufteinlaßgitter gebildeten Kammern führt, wird vorteilhafterweise vermieden. Die an dem Filterelement verbleibenden Verunreinigungen, wie Haare und Flusen können von dem Benutzer unmittelbar nach dem Entstehen erkannt und durch Wischen über die Außenseite des Filterelementes, beispielsweise mit der bloßen Hand des Benutzers, von dem Filterelement entfernt werden. Eine zusätzliche Verschmutzungsanzeige ist somit vorteilhafterweise nicht erforderlich. Der Benutzer erkennt bei jedem Gebrauch des Haartrockners umgehend und eindeutig den jeweiligen Verschmutzungsgrad des Filters und wird somit auf eine regelmäßige Reinigung des Filterelementes hingewiesen.

In einer besonders vorteilhaften Weiterbildung der Erfindung ist das Filterelement als Siebgewebe ausgebildet, welches aus Fäden mit einer insbesondere runden Querschnittsfläche besteht. Dadurch wird zum einen ein strömungsgünstiger Querschnitt der Gewebefäden angegeben und zum anderen eine leichte Entfernung der Verunreinigungen von dem Filterelement bzw. dem Siebgewebe ermöglicht, ohne daß sich die Verunreinigungen in dem Filterelement verhaken können.

In einer Weiterbildung des Filterelementes wird vorgeschlagen, das Siebgewebe aus einem thermoplastischen Kunststoff, wie beispielsweise Polypropylen oder Polyacryl herzustellen. Besonders vorteilhaft hat sich die Verwendung von Polyester (PES) gezeigt, welches ein sehr pflegeleichtes, reißfestes und nicht hygroskopisches Material darstellen.

In einer anderen Weiterbildung weist das Siebgewebe ein Verhältnis der Maschenweite zum Fadendurchmesser von ca. 400 µm/200 µm auf. Es kann somit vorteilhafterweise ein einlagiges Siebgewebe verwendet werden, welches beispielsweise auch einem Strumpfgewebe ähnlich ist.

In einer alternativen Ausführung des Siebgewebes, besteht dieses aus einem duroplastischen Kunststoff, aus Naturgarnen, Metall oder aus einem Glasgewebe. Dadurch kann beispielsweise ein besonders haltbares Siebgewebe oder eine weiche bzw. harte Oberfläche für ein Siebgewebe erzeugt werden.

In einer besondern Weiterbildung des Filterelementes weist dieses wenigstens auf der Außenseite eine dunkle Farbe, insbesondere schwarz oder anthrazit auf. Da die von dem Filterelement zurückgehaltenen Verunreinigungen meist eine helle Farbe aufweisen, sind diese somit besonders, einfach und schnell durch den Benutzer auf der dunklen Außenseite des Filterelementes zu erkennen und signalisieren dem Benutzer auf vorteilhafte Weise das Filterelement zu reinigen.

In einer Weiterbildung der Erfindung ist das Filterelement durch ein Haltemittel an dem Gerätegehäuse befestigbar, wobei das Haltemittel an dem äußeren, die Lufteinlaßöffnung umgebenden Rand des Filterelementes angreift. Da das Filterelement meist aus einem alleine nicht formstabilen Material besteht, insbesondere einem Siebgewebe, einer Lochfolie oder dergleichen, welches ohne Haltemittel an dem Gerätegehäuse nur ungenügend befestigbar ist, wird dieses vorteilhafterweise durch ein separates Haltemittel an dem Gerätegehäuse befestigt. Das Haltemittel, welches insbesondere an dem äußeren Rand des Filterelementes angreift verkleinert somit nicht die Querschnittsfläche der Lufteinlaßöffnung bzw. behindert nicht die Luftströmung durch das Gerät. Das Haltemittel selbst ist als Klemmring und/oder als Trägerelement ausgebildet, welches insbesondere als ein Trägergitter ausgeformt ist. Somit kann vorteilhafterweise das Filterelement durch einen Klemmring oder ein Trägerelement, insbesondere ein Trägergitter alleine an dem Gerätegehäuse befestigt werden. Es kann jedoch auch eine Halterung des Filterelementes durch einen Klemmring und ein Trägergitter erfolgen,wobei diese Teile gemeinsam eine Filtereinrichtung bilden. Dies ist besonders vorteilhaft, da sich das Trägergitter auf der Innenseite des Filterelementes befindet und das Filterelement somit durch das Trägergitter gestützt wird.

In einer anderen Weiterbildung wird das Siebgewebe zwischen dem Klemmring und dem Trägerelement, insbesondere dem Trägergitter gehalten. Somit kann vorteilhafterweise ein Siebgewebe auch einzeln ausgetauscht und zwischen Klemmring und Trägergitter ein neues Siebgewebe eingesetzt und gehalten werden.

In einer Weiterbildung der Erfindung ist das Siebgewebe über das Trägerelement, insbesondere über die Außenseite des Trägergitters gespannt und an seinem äußeren Rand mit dem Klemmring befestigt. Damit wird eine einfache wirksame Befestigung des Siebgewebes vorgeschlagen, welche eine straffen Sitz des Siebgewebes über dem Trägergitter und eine stabile Befestigung des Gewebes an seinem Außenrand zwischen dem Klemmring und dem Trägergitter ermöglicht.

In einer Weiterbildung der Erfindung weist der Klemmring und/oder das Trägergitter Befestigungsmittel auf, welche insbesondere als Bajonettverschluß, Rasthaken, Rastnasen oder ähnliche Mittel ausgebildet und zu einer lösbaren Verbindung mit dem Gerätegehäuse vorgesehen sind. Damit kann eine einfache Befestigung der Filtereinrichtung an einem Gerätegehäuse, beispielsweise einem Haartrockner erfolgen, welche durch einen Benutzer auch leicht von dem Gerätegehäuse wieder abnehmbar ist. Dies ist beispielsweise für eine Naßreinigung oder auch bei einem Austausch eines defekten Filterelementes für den Benutzer von Vorteil.

In einer anderen Weiterbildung bestehen der Klemmring und/oder das Trägergitter aus Kunststoff und sind unlösbar mit dem Siebgewebe verbunden, beispielsweise verklipst, verschweißt, verspritzt oder ähnliches. Insbesondere ist ein Vergießen des Siebgewebes mit dem Klemmring und dem Trägergitter vorgeschlagen, welches eine haltbare, dauerhafte Einheit einer Filtereinrichtung ermöglicht.

In einer besonderen Weiterbildung einer erfindungsgemäßen Filtereinrichtung, welche auch eine eigenständige Erfindung darstellen kann, wird vorgeschlagen, daß das Filterelement aus einer Lochfolie besteht, welche im wesentlichen dieselben oben bereits beschriebenen funktionellen und strukturellen Merkmale, wie beispielsweise Lochgröße und Oberflächenstruktur sowie die freie Zugänglichkeit der Filteraußenseite aufweist. Für ein solches Filterelement aus einer Lochfolie gelten im wesentlichen auch die gleichen Vorteile wie für das oben bereits ausführlich beschriebene Siebgewebe. Für eine Lochfolie ist es jedoch besonders vorteilhaft, wenn diese aus Metall besteht, da Metall für die Herstellung beispielsweise in einem Ätz- oder Fotoresistverfahren von Lochfolien in großen Stückzahlen besonders geeignet ist.

In einer besonders vorteilhaften Ausbildung der Erfindung ist eine Filtereinrichtung mit den vorgenannten Merkmalen mit einem elektrisch betriebenen Haarpflegegerät, insbesondere einem Haartrockner, einer Warmluftlockenbürste oder dergleichen lösbar verbunden. Somit kann eine derartige Filtereinrichtung an einem Haartrockner befestigt und von diesem, beispielsweise zum Zwecke der Reinigung oder des Austauschs, einfach entfernt werden.

Alternativ zu dieser Ausbildung wird vorgeschlagen, eine erfindungsgemäße Filtereinrichtung einstückig mit einem Haarpflegegerät, insbesondere mit einem Haartrockner, zu verbinden. Somit wird vorteilhafterweise eine Filtereinrichtung angegeben, welche dauerhaft mit einem Haartrockner verbunden ist und den Haartrockner somit während der gesamten Lebensdauer sicher vor dem Eindringen von unerwünschten Verunreinigungen, beispielsweise Haare oder Flusen, Staub oder dergleichen in den Innenraum des Haartrockners, erfolgreich schützt.

In einer weiteren vorteilhaften Ausbildung der Erfindung, welches ebenfalls eine eigenen Erfindung darstellen kann, wird ein Verfahren zur Reinigung einer oben beschriebenen Filtereinrichtung vorgeschlagen. Dabei werden einem Benutzer die an der Außenseite des Filterelementes abgelagerten Verunreinigungen insbesondere durch den Farbkontrast zwischen der Außenseite des Filterelementes und den Verunreinigungen selbst frühzeitig nach deren Ablagerungen angezeigt. Somit wird der Benutzer in besonders vorteilhafter Weise frühestmöglich auf optische Weise auf die Verschmutzung hingewiesen. Durch die erfindungsgemäße Oberflächenstruktur des Filterelementes wird sodann der Benutzer durch Wischen über die Außenseite des Filterelementes die Verunreinigungen auf einfache Weise entfernen. Vorteilhafterweise können die Verunreinigungen ohne zusätzliches Werkzeug durch den Benutzer entfernt werden, beispielsweise kann das Wischen mit der bloßen Hand, insbesondere mit den Fingern einer Hand des Benutzers erfolgen.

Weitere Merkmale, Vorteile und Anwendungsmöglichkeiten der Erfindung ergeben sich aus der nachfolgenden Beschreibung von Ausführungsbeispielen, die in der Zeichnung näher dargestellt sind. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen und deren Rückbeziehung.

Es zeigen:
- Fig. 1: eine schematische Darstellung eines Haartrockners mit einer erfindungsgemäßen Filtereinrichtung im Längsschnitt,
- Fig. 2: ein Detail einer Filtereinrichtung ähnlich Ausschnitt X in Fig. 1 in vergrößerter Darstellung und im Schnitt und
- Fig. 3: ein lufteinlaßseitiges Ende eines Haartrockners in perspektivischer Ansicht.

Ein Haartrockner 1 (Fig. 1) besteht im wesentlichen aus einem zylindrischen Gehäuse 2 und einem daran vorgesehenen Griffteil 3. Das Gehäuse 2 ist mit einer Lufteinlaßöffnung 4 und einer Luftauslaßöffnung 5 mit meist rundem Öffnungsquerschnitt ausgebildet und wird im wesentlichen in Hauptströmungsrichtung 6 von einem in dem Haartrockner erzeugten Luftstrom durchströmt. In dem Gehäuse 2 sind eine Heizeinrichtung 7 und ein Motor 8 zum Antrieb eines Lüfterrades 9 vorgesehen. An der Lufteinlaßöffnung 4 ist ferner eine Filtereinrichtung 10 angebracht, welche im wesentlichen aus einem Trägergitter 11 1 sowie einem Filterelement 12 besteht, wobei dieses als Siebgewebe oder auch als Lochfolie ausgebildet sein kann. Das Trägergitter 11 weist mehrere Gitterstäbe 13 auf, wobei zwischen verschiedenen Gitterstäben 13 je eine Kammer 14 gebildet wird.

In einem Haartrocknergehäuse 2 (Fig. 2) ist ein Heizungsrohr 15 vorgesehen, welches an seiner Lufteinlaßseite durch ein Lufteinlaßgitter 16 mit Gitterstäben 17 begrenzt ist. Eine erfindungsgemäße Filtereinrichtung 10 besteht aus einem Trägergitter 11 mit Gitterstäben 13, wobei das Gittermuster des Trägergitters 11 mit dem Gittermuster des Lufteinlaßgitters 16 im wesentlichen übereinstimmt. Auf der Außenseite des Trägergitters 11 ist ein Filterelement, beispielsweise ein Siebgewebe oder auch eine Lochfolie vorgesehen, welches bzw. welche über die Gitterstäbe 13 gespannt und an den in Umfangsrichtung außen liegenden Flächen des Trägergitters 11 durch einen Klemmring 18 gehalten wird. Um ein Filterelement 12 auswechselbar zwischen dem Trägergitter 11 und dem Klemmring 18 zu befestigen, ist auf der Außenseite des Trägergitters 11 beispielsweise eine umlaufende Nut 24 vorgesehen, in welche eine umlaufende Nase 19 des Klemmrings 18 einrastet. Das Filterelement 12 ist dabei durch die Nase 19 in der Nut 24 fixiert.

Das lufteinlaßseitige Ende eines Gehäuses 2 für einen Haartrockner (Fig. 3) ist mit einer Ringfläche 20 versehen, auf welche eine erfindungsgemäße Filtereinrichtung aufgesetzt und befestigt werden kann. Zur Befestigung einer Filtereinrichtung ist beispielsweise eine Rastmittel 22 vorgesehen, welches in einer Öffnung 21 angeordnet und an seinem einen Ende frei beweglich gelagert ist, so daß dieses in eine korrespondierende Öffnung der Filtereinrichtung einschnappen kann. In der Lufteinlaßöffnung 4 des Gehäuses 2 ist ein Lufteinlaßgitter 16 mit Gitterstäben 17 vorgesehen, wobei diese als sternförmig angeordnete, radial verlaufende Stäbe in konzentrisch angeordneten Ringen verlaufen. Durch diese Gitterstäbe 17 und Ringe werden einzelne Kammern 14 gebildet, welche von dem Luftstrom durchströmt werden. In der Mitte des Lufteinlaßgitters 16 ist eine Scheibe 23 vorgesehen.

Ein beispielsweise als Siebgewebe ausgebildetes Filterelement kann einerseits direkt auf die Außenseite des Lufteinlaßgitters 16 aufgelegt und an seiner Außenfläche durch einen Klemmring gehalten werden. Andererseits ist auch eine Filtereinrichtung mit dem Gehäuse 2 verbindbar, welche aus den in Fig. 2 bereits beschriebenen Bauteilen Trägergitter, einem Siebgewebe sowie einem Klemmring besteht. Alternativ dazu kann auch ein nicht gezeigter zentraler Halteknopf auf der Außenseite eines Filterelementes vorgesehen und beispielsweise in der Scheibe 23 befestigt werden, um somit ein Filterelement an die Außenseite des Lufteinlaßgitters 16 anzudrücken.

Die Dicke des Filterelementes ist erfindungsgemäß derart gering bemessen, daß Verunreinigungen im wesentlichen an der Außenseite des Filterelementes abgelagert werden und sich insbesondere aufgrund der geringen Dicke eben nicht in dem Filterelement verhaken können.

Die Maschenweite des Siebgewebes liegt vorteilhafterweise zwischen 80 und 1200 µm und der Fadendurchmesser zwischen 55 und 400 µm, insbesondere jedoch bei den in nachfolgendem Ausführungsbeispiel genannten Abmessungen, so daß sich ferner die bereits angegebenen Verhältnisse Maschenweite zu Fadendurchmesser ergeben.

Eine besonders bevorzugte Ausbildung einer erfindungsgemäßen Filtereinrichtung ist mit einem Siebgewebe aus Polyester (PES) ausgestattet, welche ein Verhältnis Maschenweite zu Fadendurchmesser von 400 µm/200 µm und eine offene luftdurchströmbare Fläche von 44% aufweist. Die Gewebedicke beträgt 370 µm, so daß die Oberflächenstruktur, insbesondere die Oberflächenrauhigkeit, des Gewebes so beschaffen ist, daß die von dem Filterelement zurückgehaltenen und an der Außenseite des Filterelementes anhaftenden Verunreinigung, wie beispielsweise Haare oder Flusen vom Benutzer visuell leicht erkennbar und durch bloßes Wischen ohne Kraftaufwand und auch ohne zusätzliches Werkzeug durch einen Benutzer von der Außenseite des Filterelementes einfach entfernbar sind.

Alternativ zu diesem aus Siebgewebe gebildeten Filterelement ist auch der Einsatz einer Lochfolie möglich, wobei die Stege einer solchen Lochfolie bevorzugt eine Breite von größer oder gleich 180 µm und die Folie eine Dicke von größer oder gleich 580 µm aufweist.

## Patentansprüche

1. Filtereinrichtung für ein elektrisch betriebenes luftdurchströmbares Haarpflegegerät, insbesondere für einen Haartrockner, eine Warmluft-Lockenbürste oder dergleichen mit einem eine Innen- und Außenseite aufweisenden Filterelement, wobei die Innenseite des Filterelements im Bereich einer Lufteinlaßöffnung des Gerätes angeordnet ist,
**dadurch gekennzeichnet,**
**daß** das Filterelement (12) als einlagiges Gewebe mit einem Verhältnis Maschenweite zu Fadendurchmesser von 80 µm/55 µm bis 1200 µm/400 µm oder als Lochfolie dessen von der Luft durchströmbaren offene Fläche des Filterelements ca. 30 bis 60 % der gesamten angeströmten Fläche des Filterelements (12) beträgt oder dessen Stege der Lochfolie eine Breite ≤ 400 µm aufweisen, mit geringer Dicke ausgebildet ist, sodaß die von dem Filterelement zurückgehaltenen Verunreinigungen, wie Haare, Flusen, Staub oder dergleichen im wesentlichen an der Außenseite des Filterelements abgelagert werden und daß die Außenseite des Filterelements für den Benutzer im wesentlichen frei zugänglich an dem Haarpflegegerät angeordnet ist.

2. Filtereinrichtung nach Anspruch 1, **dadurch gekennzeichnet, daß** das Filterelement als Siebgewebe (12) ausgebildet ist und aus Fäden besteht, welche insbesondere eine runde Querschnittsfläche aufweisen.

3. Filtereinrichtung nach Anspruch 1 oder 2, **dadurch gekennzeichnet, daß** das Siebgewebe (12) aus einem thermoplastischen Kunststoff, wie beispielsweise Polypropylen-PP, Polacryl-PA, insbesondere aus Polyester -PES, o.ä. besteht.

4. Filtereinrichtung nach einem der vorhergehendenAnsprüche,
**dadurch gekennzeichnet, daß**
das Siebgewebe (12) ein Verhältnis Maschenweite zu Fadendurchmesser von 400 µm/200µm aufweist.

5. Filtereinrichtung nach Anspruch 1, 2 oder 4 **dadurch gekennzeichnet, daß** das Siebgewebe (12) aus einem duroplastischen Kunststoff, aus Naturgarnen, Metall oder aus einem Glasgewebe besteht.

6. Filtereinrichtung nach einem der vorhergehenden Ansprüche, **dadurch gekennzeichnet, daß** das Filterelement (12) wenigstens auf der Außenseite (26) eine dunkle Farbe, insbesondere schwarz oder anthrazit, aufweist.

7. Filtereinrichtung nach einem der vorhergehenden Ansprüche, **dadurch gekennzeichnet, daß** das Filterelement (12) durch ein Haltemittel an dem Gerätegehäuse (2) befestigbar ist und das Haltemittel an dem äußeren, die Lufteinlaßöffnung (4) umgebenden Rand des Filterelementes (12) angreift.

8. Filtereinrichtung nach einem der vorhergehenden Ansprüche, **dadurch gekennzeichnet, daß** das Haltemittel ein Klemmring (18) und/oder ein Trägerelement, insbesondere ein Trägergitter (11) ist.

9. Filtereinrichtung nach einem der vorhergehenden Ansprüche, **dadurch gekennzeichnet, daß** das Siebgewebe (12) zwischen dem Klemmring (18) und dem Trägerelement, insbesondere dem Trägergitter (11) gehalten wird.

10. Filtereinrichtung nach einem der vorhergehenden Ansprüche, **dadurch gekennzeichnet, daß** das Siebgewebe (12) über das Trägerelement, insbesondere über die Außenseite des Trägergitters (11) gespannt und an seinem äußeren Rand mit dem Klemmring (18) befestigt ist.

11. Filtereinrichtung nach einem der vorhergehenden Ansprüche, **dadurch gekennzeichnet, daß** der Klemmring (18) und/oder das Trägergitter (11) Befestigungsmittel, insbesondere einen Bajonettverschuß, Rasthaken, Rastnasen oder ähnliches zur lösbaren Verbindung mit dem Gerätegehäuse (2) aufweist.

12. Filtereinrichtung nach einem der vorhergehenden Ansprüche, **dadurch gekennzeichnet, daß** der Klemmring (18) und/oder das Trägergitter (11) aus Kunststoff bestehen und unlösbar mit dem Siebgewebe (12) verbunden, beispielsweise verklipst, verschweißt, verspritzt, o.ä. insbesondere vergossen sind.

13. Filtereinrichtung nach einem der vorhergehenden Ansprüche,
**dadurch gekennzeichnet, daß**
das Filterelement als Lochfolie (12) ausgebildet ist und aus Stegen besteht, welche insbesondere eine im wesentlichen runde Querschnittsfläche aufweisen.

14. Filtereinrichtung nach Anspruch 13,
**dadurch gekennzeichnet, daß**
die Lochfolie (12) aus Metall besteht.

15. Filtereinrichtung nach Anspruch 13,
**dadurch gekennzeichnet, daß**
die Lochfolie (12) aus einem Kunststoff oder aus einem Glasgewebe besteht.

16. Filtereinrichtung nach Anspruch 13, 14 oder 15,
**dadurch gekennzeichnet, daß**
die Lochfolie eine Dicke kleiner oder gleich 600 µm aufweist.

17. Elektrisch betriebenes luftdurchstömbares Harpflegegerät, insbesondere ein Haartrockner, eine Warmluftlockenbürste oder dergleichen,
**dadurch gekennzeichnet, daß**
eine Filtereinrichtung (10) nach einem der vorhergehenden Ansprüche lösbar mit dem Gerätegehäuse (2) verbunden ist.

18. Elektrisch betriebenes luftdurchströmbares Haarpflegegerät, insbesondere ein Haartrockner, eine Warmluftlockenbürste oder dergleichen,
**dadurch gekennzeichnet, daß**
eine Filtereinrichtung (10) nach einem der vorhergehenden Ansprüche einstückig mit dem Gerätegehäuse verbunden ist.

19. Verfahren zur Reinigung einer Filtereinrichtung nach einem der vorhergehenden Ansprüche,
**dadurch gekennzeichnet, daß**
einem Benutzer die an der Außenseite des Filterelementes abgelagerten Verunreinigungen, wie Haare, Flusen, ,Staub oder dergleichen, insbesondere durch den Farbkontrast zwischen der Außenseite des Filterelementes und den Verunreinigungen frühzeitig nach deren Ablagerung angezeigt und die Verunreinigungen von dem Benutzer durch Wischen über die Außenseite (26) des Filterelementes (12) einfach entfernt werden.

20. Verfahren nach Anspruch 19,
**dadurch gekennzeichnet, daß**
die Verunreinigungen ohne zusätzliches Werkzeug durch den Benutzer entfernt werden.

21. Verfahren nach Anspruch 19 oder 20,
**dadurch gekennzeichnet, daß**
das Wischen mit der bloßen Hand, insbesondere mit Fingern des Benutzers erfolgt.

## Claims

1. A filter device for an electrically powered air-moving hair-care appliance, in particular for a hair dryer, a hot-air curling brush or the like, with a filter element having an inner and an outer side, in which the inner side of the filter element is arranged in the area of an air entrance opening of the appliance, **characterized in that** the filter element (12) is configured as a single-ply fabric with a mesh width to thread diameter ratio of between 80 µm to 55 µm and 1200 µm to 400 µm or as a perforated foil whose open area of the filter element enabling the passage of air amounts to 30 to 60%, approximately, of the total area of the filter element (12) impacted by the air current, or the segments of the perforated foil have a and that the fabric threads or segments of the perforated foil have a width smaller than or equal to 400 µm and of small thickness, so that contaminants such as hair, fluff, dust or the like which are retained by the filter element are substantially deposited on the outside of the filter element, and that the outside of the filter element is positioned on the hair-care appliance in a manner providing substantially free access to the user.

2. The filter device as claimed in claim 1, **characterized in that** the filter element is configured as a screening fabric (12) comprising threads of an in particular round area of cross-section.

3. The filter device as claimed in claim 1 or 2, **characterized in that** the screening fabric (12) is manufactured from a thermoplastic material such as, for example, polypropylene-PP, polyacrylics-PA, in particular polyester-PES or the like.

4. The filter device as claimed in any one of the preceding claims, **characterized in that** the screening fabric (12) has a mesh width to thread diameter ratio of 400 µm to 200 µm.

5. The filter device as claimed in claim 1, 2 or 4, **characterized in that** the screening fabric (12) is made of thermosetting plastics, natural yarns, metal or a glass fabric.

6. The filter device as claimed in any one of the preceding claims, **characterized in that** the filter element (12) has a dark color, in particular black or anthracite, at least on the outside (26).

7. The filter device as claimed in any one of the preceding claims, **characterized in that** the filter element (12) is adapted to be fastened to the appliance housing (2) by a fixing element, and that said fixing element engages the filter element's (12) outer edge surrounding the air entrance opening (4).

8. The filter device as claimed in any one of the preceding claims, **characterized in that** the fixing element is configured as a clamping ring (18) and/or a carrier element, in particular as a carrier grille (11).

9. The filter device as claimed in any one of the preceding claims, **characterized in that** the screening fabric (12) is held between the clamping ring (18) and the carrier element, in particular the carrier grille (11).

10. The filter device as claimed in any one of the preceding claims, **characterized in that** the screening fabric (12) is stretched over the carrier element, in particular over the outside of the carrier grille (11), and is fastened at its outer edge by the clamping ring (18).

11. The filter device as claimed in any one of the preceding claims, **characterized in that** the clamping ring (18) and/or the carrier grille (11) include fastening devices, in particular a bayonet catch, latching hooks, latching lugs or the like for effecting a releasable connection with the appliance housing (2).

12. The filter device as claimed in any one of the preceding claims, **characterized in that** the clamping ring (18) and/or the carrier grille (11) are fabricated from a plastic material and are non-releasably connected with the screening fabric (12), for example, by clipping, welding, injection-molding or the like, in particular by casting.

13. The filter device as claimed in any one of the preceding claims, **characterized in that** the filter element is configured as a perforated foil (12) comprising segments of an in particular substantially round area of cross-section.

14. The filter device as claimed in claim 13, **characterized in that** the perforated foil (12) is made of metal.

15. The filter device as claimed in claim 13, **characterized in that** the perforated foil (12) is made of a plastic material or a glass fabric.

16. The filter device as claimed in claim 13, 14 or 15, **characterized in that** the perforated foil has a thickness smaller than or equal to 600 µm.

17. An electrically powered air-moving hair-care appliance, in particular a hair dryer, a hot-air curling brush or the like, **characterized in that** a filter device (10) according to any one of the preceding claims is releasably connected with the appliance housing (2).

18. An electrically powered air-moving hair-care appliance, in particular a hair dryer, a hot-air curling brush or the like, **characterized in that** a filter device (10) according to any one of the preceding claims is connected integrally with the appliance housing.

19. A method of cleaning a filter device according to any one of the preceding claims, **characterized in that** the presence of contaminants such as hair, fluff, dust or the like deposited on the outside of the filter element is indicated to the user in particular by the contrast of color between the outside of the filter element and the contaminants themselves promptly after they are deposited, and that such contaminants are removed simply by the user wiping over the outside (26) of the filter element (12).

20. The method as claimed in claim 19, **characterized in that** the contaminants are removed by the user without an additional tool.

21. The method as claimed in claim 19 or 20, **characterized in that** the user performs the wiping action with his bare hand, in particular with his fingers.

## Revendications

1. Dispositif de filtre pour un appareil de traitement et de soin des cheveux fonctionnant électriquement et pouvant être traversé par de l'air, notamment pour un sèche-cheveux, une brosse de bouclage à air chaud ou analogue, comportant un élément filtrant possédant une face intérieure et une face extérieure, le côté intérieur de l'élément filtrant étant disposé dans la zone d'une ouverture d'entrée d'air de l'appareil, **caractérisé en ce que** l'élément filtrant (12) en tant que tissu formé d'une seule couche possédant un rapport largeur de maille/diamètre du fil compris entre 80 µm/55 µm et 1200 µm/400 µm ou en tant que feuille perforée, dont la surface, qui peut être traversée par l'air, est comprise entre environ 30 et 60 % de la totalité de la surface, atteinte par l'écoulement, de l'élément filtrant (12) ou dont les barrettes possèdent une largeur ≤ 400 µm, est réalisé avec une faible épaisseur de sorte que les saletés, qui sont retenues par l'élément filtrant, telles que des cheveux, des floques ou des peluches, de la poussière et analogues, se déposent essentiellement sur la face extérieure de l'élément filtrant et que la face extérieure de l'élément filtrant est disposée, pour l'utilisateur, de manière à être essentiellement librement accessible sur l'appareil de traitement des cheveux.

2. Dispositif de filtre selon la revendication 1, **caractérisé en ce que** l'élément filtrant est agencé sous la forme d'un tissu de tamisage (12) et est constitué par des fils, qui possèdent notamment une surface circulaire en coupe transversale.

3. Dispositif de filtre selon la revendication 1 ou 2, **caractérisé en ce que** le tissu de tamisage est constitué par une matière thermoplastique, comme par exemple du polypropylène PP, une résine polyacrylique PA, notamment du polyester PES ou analogue.

4. Dispositif de filtre selon l'une des revendications précédentes, **caractérisé en ce que** le tissu de tamisage (12) possède un rapport de la largeur de maille au diamètre du fil égal à 400 µm/200 µm.

5. Dispositif de filtre selon la revendication 1, 2 ou 4, **caractérisé en ce que** le tissu de tamisage (12) est formé d'une matière plastique durcissable, des fils naturels, un métal ou tissu de verre.

6. Dispositif de filtre selon l'une des revendications précédentes, **caractérisé en ce que** l'élément de filtre (12) comporte, au moins sur la face extérieure (26), une couleur sombre, notamment noire ou anthracite.

7. Dispositif de filtre selon l'une des revendications précédentes, **caractérisé en ce que** l'élément de filtre (2) peut être fixé par un moyen de retenue sur le boîtier (2) de l'appareil et que le moyen de retenue s'applique sur le bord extérieur, qui entoure l'ouverture d'entrée d'air (4), de l'élément de filtre (12).

8. Dispositif de filtre selon l'une des revendications précédentes, **caractérisé en ce que** le moyen de retenue est une bague de serrage (18) et/ou un élément de support, notamment une grille de support.

9. Dispositif de filtre selon l'une des revendications précédentes, **caractérisé en ce que** le tissu de tamisage (12) est retenu entre la bague de serrage (18) et l'élément de support, notamment la grille de support (11).

10. Dispositif de filtre selon l'une des revendications précédentes, **caractérisé en ce que** le tissu de tamisage (12) est tendu au-dessus de l'élément de support, notamment sur la face extérieure de la grille de support (11) et est fixé sur son bord extérieur avec la bague de serrage (18).

11. Dispositif de filtre selon l'une des revendications précédentes, **caractérisé en ce que** la bague de serrage (18) et/ou la grille de support (11) comportent des moyens de fixation, notamment un système de fermeture à baïonnette, des crochets d'encliquetage, des becs d'encliquetage ou analogues, pour établir une liaison amovible avec le boîtier (2) de l'appareil.

12. Dispositif de filtre selon l'une des revendications précédentes, **caractérisé en ce que** la bague de serrage (18) et/ou la grille de support (11) sont réalisées en matière plastique qui sont reliées d'une manière inamovible au tissu de tamisage (12), par exemple par agrafage, soudage, moulage par injection ou analogue.

13. Dispositif de filtre selon l'une des revendications précédentes, **caractérisé en ce que** l'élément de filtre est agencé sous la forme d'une feuille perforée (12) et est constitué par des barrettes, qui possèdent notamment une surface en coupe transversale essentiellement circulaire.

14. Dispositif de filtre selon la revendication 13, **caractérisé en ce que** la feuille perforée (12) et réalisée en un métal.

15. Dispositif de filtre selon la revendication 13, **caractérisé en ce que** la feuille perforée (12) est formé par une matière plastique ou un tissu de verre.

16. Dispositif de filtre selon la revendication 13, 14 ou 15, **caractérisé en ce que** la feuille perforée possède une épaisseur inférieure ou égale à 600 µm.

17. Appareil de traitement et de soin des cheveux fonctionnant électriquement et pouvant être traversé par de l'air, notamment sèche-cheveux, brosse de bouclage à air chaud ou analogue, **caractérisé en ce qu'**un dispositif de filtre (10) selon l'une des revendications précédentes est relié de façon amovible au boîtier (2) de l'appareil.

18. Appareil de traitement et de soin des cheveux fonctionnant électriquement et pouvant être traversé par de l'air, notamment sèche-cheveux, brosse de bouclage à air chaud ou analogue, **caractérisé en ce que** le dispositif de filtre (10) selon l'une des revendication précédentes est relié d'un seul tenant au boîtier de l'appareil;

19. Procédé pour nettoyer un dispositif de filtre selon l'une des revendications précédentes, **caractérisé en ce que** les saletés déposées sur la face extérieure de l'élément filtrant, telles que des cheveux, des floques ou peluches, de la poussière ou analogue, sont indiquées de façon précoce à l'utilisateur après leur dépôt par le contraste de couleur entre la face extérieure de l'élément filtrant et les saletés, et les saletés sont éliminées de façon simple par l'utilisateur par essuyage de la face extérieure (26) de l'élément filtrant (12).

20. Procédé selon la revendication 19, **caractérisé en ce que** le saletés sont éliminées par l'utilisateur sans outil supplémentaire.

21. Procédé selon la revendication 19 ou 20, **caractérisé en ce que** l'essuyage et effectué par l'utilisateur simplement avec sa main, notamment avec les doigts.
